# FASCICULE DE BREVET EUROPEEN

(11) **EP 2 020 976 B1**
(45) Date de publication et mention de la délivrance du brevet: **09.09.2009**
(21) Numéro de dépôt: 07731390.6
(22) Date de dépôt: 27.04.2007
(51) Int. Cl.: A61G 5/14, A61G 7/10

(54) **DISPOSITIF DE VERTICALISATION DE PERSONNES**
STEHHILFE FÜR PERSONEN
PERSONAL STANDING AID DEVICE

(30) Priorité: 30.05.2006 FR 0604797
(43) Date de publication de la demande: 11.02.2009
(73) Titulaire: Chauzat, Pierre-Henri, 30250 Aubais (FR); Durand, Jean-Christophe, 44360 Cordenais (FR)
(72) Inventeur: DURAND, Jean-Christophe, F-44360 Cordenais (FR)
(74) Mandataire: Gosse, Michel
(86) Numéro de dépôt international: PCT/FR2007/000738
(87) Numéro de publication internationale: WO 2007/138175

(56) Documents cités:
- WO-A-01/58404
- US-A- 2 565 536
- US-A- 4 484 366
- US-A- 4 644 595

## Description

### DOMAINE DE L'INVENTION

La présente invention concerne un dispositif de verticalisation de personnes.

Il permet:
- d'amener une personne en position debout à partir d'une position assise ;
- toutes les positions intermédiaires ;
- de rasseoir celle-ci.

Le principe de verticalisation assistée d'une personne trouve des applications dans la pratique médicale mais n'est pas obligatoirement limité à ce type d'activité.

### ARRIERE PLAN TECHNOLOGIQUE

Les dispositifs connus se partagent en deux familles d'appareils généralement utilisés à des fins médicales.

La première concerne des appareils modulaires de verticalisation avec assistance motorisée ou non qui consiste à maintenir en position debout des personnes initialement assises.

L'élévation est réalisée, soit par une tierce personne, soit par un dispositif qui combine un treuil relié à une sangle placée dans le dos et un système assurant le blocage des tibias.

La deuxième concerne des appareils mobiles de verticalisation destinés à opérer des soins liés à la pratique médicale, des toilettes ainsi que des déplacements.

On distingue essentiellement deux modes de fonctionnement, à savoir :
- ceux qui comportent un mât incliné équipé d'un dispositif motorisé permettant le déplacement linéaire d'un bras de préhension ;
- ceux qui comportent un bras de préhension motorisé et articulé sur un mât fixe.

Ils ont en commun :
- à l'extrémité du bras de préhension, un système d'accrochage d'une sangle destinée à contenir la personne ;
- un dispositif de blocage de la partie inférieure des jambes.

Le document WO-01/58404 constitue l'état de la technique le plus proche.

Pour réaliser la verticalisation, le dispositif selon l'invention va combiner deux formes de déplacements, comme décrit dans la revendication 1.

Il comporte à cet effet, en combinaison :
- un mât vertical mobile pourvu d'un moyen apte à le déplacer verticalement par rapport à un châssis pourvu ou non de roues ;
- un bras de préhension articulé pourvu, à une extrémité, d'une articulation reliée audit mât en un point bien déterminé et, à l'autre extrémité, d'un moyen d'accrochage d'une sangle destinée à contenir la personne à verticaliser ;
- un lien souple, non extensible, passant par un moyen de renvoi solidaire du mât mobile en un point situé au dessus de l'articulation, relié, à une extrémité, à l'extrémité du bras de préhension pourvu du moyen d'accrochage de la sangle et, à l'autre extrémité, à un point fixe du châssis ;
qui coopèrent pour permettre à l'extrémité libre du bras de préhension de décrire simultanément, lors de la montée du mât mobile, un mouvement résultant du mouvement de translation vertical dudit mât et du mouvement de rotation dudit bras de préhension autour de son articulation sous l'effet de la traction dudit lien souple.

A l'inverse, la descente du mât entraîne la descente simultanée de l'extrémité libre dudit bras de préhension.

La combinaison des deux mouvements permet une élévation de grande amplitude.

Il comporte en outre, un moyen apte à servir d'appui à la partie inférieure des jambes de la personne à verticaliser.

### PRESENTATION DES FIGURES

Les caractéristiques et les avantages de l'invention vont apparaître plus clairement à la lecture de la description détaillée qui suit d'au moins un mode de réalisation préféré de celle-ci donné à titre d'exemple non limitatif et représenté aux dessins annexés.

Sur ces dessins :
- la figure 1 représente, en vue de profil, le dispositif selon l'invention en position basse ;
- la figure 2 représente, en vue de profil, le dispositif de la figure 1 en position haute ;
- la figure 3 représente, en vue de face, ledit dispositif.

### DESCRIPTION DETAILLEE DE L'INVENTION

Le dispositif représenté aux figures comporte essentiellement :
- un mât vertical mobile (1) pourvu d'un moyen apte à le déplacer verticalement par rapport à un châssis (2), pourvu ou non de roues ;
- un bras de préhension articulé (3) pourvu, à une extrémité, d'une articulation (31) reliée audit mât en un point bien déterminé et, à l'autre extrémité, d'un moyen (32) d'accrochage d'une sangle (4) destinée à contenir la personne à verticaliser ;
- un lien souple (5), non extensible, passant par un moyen de renvoi (11) solidaire du mât mobile (1) en un point situé au dessus de l'articulation (31), relié, à une extrémité, à l'extrémité du bras de préhension (3) pourvu du moyen (32) d'accrochage de la sangle (3) et, à l'autre extrémité, à un point fixe (21) du châssis (2) ;
- un dispositif (6), réglable en hauteur et en largeur, apte à servir d'appui à la partie inférieure des jambes de la personne à verticaliser.

Le bras de préhension (3) est avantageusement réalisé en deux parties (33) et (34) coulissantes. La longueur variable dudit bras sert à assurer une meilleure souplesse au fonctionnement de l'ensemble ainsi qu'une amplitude plus importante.

Le mât mobile (1) est avantageusement rendu coulissant sur un mât fixe (12) solidaire du châssis (2).

Le lien souple (5) est avantageusement relié au bras de préhension (3) au moyen d'une articulation (35).

Le bras de préhension (3) comporte une poignée orthogonale (36).

Le moyen de déplacement du mât mobile (1) peut être choisi parmi un vérin, une vis sans fin, un ensemble pignon et crémaillère.

Le lien souple (5) peut être choisi parmi un câble ou une lanière.

Le dispositif peut comporter également :
- un boîtier de commande (non représenté), connu en soi, apte à actionner les moyens de déplacement du mât mobile ;
- une télécommande (non représentée), connue en soi, apte à actionner les moyens de déplacement du mât mobile ;
- une batterie rechargeable (non représentée) ;
- une motorisation (non représentée), connue en soi, apte à déplacer ledit dispositif ;
- des poignées aptes à déplacer manuellement le dispositif.

Bien entendu, l'invention n'est pas limitée aux modes de réalisation décrits et représentés pour lesquels l'homme de métier pourra prévoir d'autres variantes, en particulier dans :
- la conception, la forme et les dimensions du châssis, du mât, du bras de préhension, du dispositif servant d'appui à la partie inférieure des jambes ;
- les types d'articulation, de lien souple, de moyen de renvoi angulaire dudit lien souple, de motorisation, de moyen d'entraînement du mât ; sans pour cela sortir du cadre de l'invention qui est déterminé par la teneur des revendications.

## Revendications

1. Dispositif de verticalisation de personnes, **caractérisé en ce qu'**il comporte, en combinaison:
a) un mât vertical mobile (1) pourvu d'un moyen apte à le déplacer verticalement par rapport à un châssis (2) ;
b) un bras de préhension articulé (3) pourvu, à une extrémité, d'une articulation (31) reliée audit mât en un point bien déterminé et, à l'autre extrémité, d'un moyen (32) d'accrochage d'une sangle (4) destinée à contenir la personne à verticaliser ;
c) un lien souple (5), non extensible, passant par un moyen de renvoi angulaire (11) solidaire du mât mobile (1) en un point situé au dessus de l'articulation (31), relié, à l'une de ses extrémités à l'extrémité oposée au mât du bras de préhension articulé (3) et, à l'autre extrémité, à un point fixe (21) du châssis (2) ;
qui coopèrent pour permettre à l'extrémité libre du bras de préhension (3) de décrire simultanément, lors de la montée (M1) du mât mobile (1), un mouvement (TR) résultant du mouvement de translation vertical dudit mât (1) et du mouvement de rotation dudit bras de préhension (3) autour de son articulation (31) sous l'effet de la traction dudit lien souple (5).

2. Dispositif, selon la revendication 1, **caractérisé en ce qu'**il comporte un dispositif (6) apte à servir d'appui à la partie inférieure des jambes de la personne à verticaliser.

3. Dispositif, selon la revendication 1, **caractérisé en ce que** le bras de préhension (3) est réalisé en deux parties (33) et (34) coulissantes.

4. Dispositif, selon la revendication 1, **caractérisé en ce que** le mât mobile (1) coulisse sur un mât fixe (12) solidaire du châssis (2).

5. Dispositif, selon la revendication 1, **caractérisé en ce que** le lien souple (5) est relié au bras de préhension (3) au moyen d'une articulation (35).

6. Dispositif, selon la revendication 1, **caractérisé en ce que** le moyen de déplacement du mât mobile (1) est choisi parmi un vérin, une vis sans fin, un ensemble pignon et crémaillère.

7. Dispositif, selon la revendication 1, **caractérisé en ce que** le lien souple (5) est choisi parmi un câble ou une lanière.

8. Dispositif, selon la revendication 1, **caractérisé en ce qu'**il comporte un boîtier de commande apte à actionner les moyens de motorisation du mât (1).

9. Dispositif, selon la revendication 1, **caractérisé en ce qu'**il comporte une télécommande apte à actionner les moyens de motorisation du mât (1).

## Claims

1. Standing aid device for subjects, **characterised in that** it comprises, in combination:
a) a mobile vertical mast (1) provided with a means suitable for moving same vertical with respect to a frame (2);
b) a hinged gripping arm (3) provided, at one end, with a hinge (31) connected to said mast at a clearly defined point and, at the other end, a means (32) for coupling a strap (4) for containing the subject requiring assistance standing;
c) a non-extendable, flexible tie (5), via an angular return means (11) rigidly connected to the mobile mast (1) at a point located above the joint (31), connected, at one of the ends thereof, to the end opposite the mast of the hinged gripping arm (3) and, at the other end, at a fixed point (21) of the frame (2);
which cooperate to enable the free end of the gripping arm (3) to describe simultaneously, during the raising (M1) of the mobile mast (1), a movement (TR) resulting from the vertical translation movement of said mast (1) and the rotation movement of said gripping arm (3) about the hinge (31) thereof under the effect of traction of said flexible tie (5).

2. Device, according to claim 1, **characterised in that** it comprises a device (6) suitable for serving as a support for the lower part of the legs of the subject requiring assistance standing.

3. Device, according to claim 1, **characterised in that** the gripping arm (3) is made of two sliding parts (33) and (34).

4. Device, according to claim 1, **characterised in that** the mobile mast (1) slides on a fixed mast (12) rigidly connected to the frame (2).

5. Device, according to claim 1, **characterised in that** the flexible tie (5) is connected to the gripping arm (3) by means of a joint (35).

6. Device, according to claim 1, **characterised in that** the means for moving the mobile mast (1) is selected from a cylinder, an endless screw, a pinion and rack assembly.

7. Device, according to claim 1, **characterised in that** the flexible tie (5) is selected from a cable or a strap.

8. Device, according to claim 1, **characterised in that** it comprises a control unit suitable for actuating the means for motorising the mast (1).

9. Device, according to claim 1, **characterised in that** it comprises a remote control suitable for actuating the means for motorising the mast (1).

## Patentansprüche

1. Vorrichtung zum Aufrichten von Personen, **dadurch gekennzeichnet, dass** sie in Kombination umfasst:
a) einen bewegbaren vertikalen Mast (1), der mit einem Mittel ausgerüstet ist, das imstande ist, ihn vertikal im Verhältnis zu einer Grundplatte (2) zu bewegen,
b) einen Gelenkgreifarm (3), der an einem Ende mit einem Gelenk (31) ausgerüstet ist, das mit dem Mast an einem genau bestimmten Punkt verbunden ist und am anderen Ende mit einem Mittel (32) zur Befestigung eines Gurts (4), der dazu bestimmt ist, die aufzurichtende Person zu enthalten,
c) eine nicht dehnbare elastische Verbindung (5), die durch ein Winkelvorgelege-Mittel (11) läuft, das mit dem bewegbaren Mast (1) an einem Punkt über dem Gelenk (31) verbunden ist, die an einem ihrer Enden mit dem Ende verbunden ist, das dem Mast des Gelenkgreifarms (3) gegenüber liegt und am anderen Ende mit einem festen Punkt (21) der Grundplatte (2),
die zusammenwirken, um dem freien Ende des Greifarms (3) zu erlauben, gemeinsam beim Anheben (M1) des bewegbaren Masts (1) eine Bewegung (TR) zu beschreiben, die aus der vertikalen Verschiebebewegung des Masts (1) und der Rotationsbewegung des Greifarms (3) um sein Gelenk (31) unter Einwirkung der Zugkraft der elastischen Verbindung (5) resultiert.

2. Vorrichtung nach Anspruch 1, **dadurch gekennzeichnet, dass** sie eine Vorrichtung (6) umfasst, die imstande ist, für den unteren Abschnitt der Beine der aufzurichtenden Person als Abstützung zu dienen.

3. Vorrichtung nach Anspruch 1, **dadurch gekennzeichnet, dass** der Greifarm (3) aus zwei verschiebbaren Abschnitten (33) und (34) hergestellt ist.

4. Vorrichtung nach Anspruch 1, **dadurch gekennzeichnet, dass** der bewegbare Mast (1) über einen starren Mast (12) gleitet, der mit der Grundplatte (2) verbunden ist.

5. Vorrichtung nach Anspruch 1, **dadurch gekennzeichnet, dass** die elastische Verbindung (5) mittels eines Gelenks (35) mit dem Greifarm (3) verbunden ist.

6. Vorrichtung nach Anspruch 1, **dadurch gekennzeichnet, dass** das Mittel zum Verschieben des bewegbaren Masts (1) zwischen einem Zylinder, einer Schnecke, einem Zahnrad und Zahnstange ausgewählt ist.

7. Vorrichtung nach Anspruch 1, **dadurch gekennzeichnet, dass** die elastische Verbindung (5) zwischen einem Kabel oder einem Riemen ausgewählt ist.

8. Vorrichtung nach Anspruch 1, **dadurch gekennzeichnet, dass** sie ein Steuergehäuse umfasst, die imstande ist, die Mittel zum Antrieb des Mastes (1) zu betätigen.

9. Vorrichtung nach Anspruch 1, **dadurch gekennzeichnet, dass** sie eine Fernbedienung umfasst, die imstande ist, die Mittel zum Antrieb des Mastes (1) zu betätigen.
